# EUROPÄISCHE PATENTANMELDUNG

(11) **EP 4 650 111 A1**
(43) Veröffentlichungstag der Anmeldung: **19.11.2025**
(21) Anmeldenummer: 24175910.9
(22) Anmeldetag: 15.05.2024
(51) Int. Cl.: B25F 5/00, B25D 16/00

(54) **GETRIEBESCHALTMECHANISMUS ZUR AUSWAHL ZWISCHEN VERSCHIEDENEN BETRIEBSMODI BEI EINEM ELEKTROHANDWERKZEUG**

(71) Anmelder: Hilti Aktiengesellschaft, 9494 Schaan (LI)
(72) Erfinder: Hofbrucker, Thomas, 82291 Mammendorf (DE); Britz, Rory, 82319 Starnberg (DE); Hartmann, Markus, 87665 Mauerstetten (DE); Fleck, Joshua, 80469 München (DE); Reichenberger, Thomas, 86929 Untermühlhausen (DE); Haas, Günter, 73635 Rudersberg (DE)
(74) Vertreter: Hilti Aktiengesellschaft Corporate Intellectual Property

(57) **Zusammenfassung**

Die Erfindung betrifft einen Getriebeschaltmechanismus zur Auswahl zwischen verschiedenen Betriebsmodi bei einem Elektrohandwerkzeug, umfassend einen manuell betätigbaren Auswahldrehschalter (1) zur Winkelverstellung einer mit mindestens einem angeformten Betätigungsnocken (4) versehenen Schaltstange (3), welche auf nachfolgende Getriebemittel einwirkt, um eine Kupplungsmuffe (6) zur Einstellung eines gewünschten Betriebsmodus axial zu betätigen, wobei die Getriebemittel eine schwenkbare Schaltwippe (5) umfassen, die einen von der Schaltstange (3) betätigten ersten Wippenschenkel (5a) sowie einen auf die Kupplungsmuffe (6) einwirkenden zweiten Wippenschenkel (5b) aufweist.

## Beschreibung

Die vorliegende Erfindung betrifft einen Getriebeschaltmechanismus zur Auswahl zwischen verschiedenen Betriebsmodi bei einem Elektrohandwerkzeug, umfassend einen manuell betätigbaren Auswahldrehschalter zur Winkelverstellung einer mit mindestens einem angeformten Betätigungsnocken versehenen Schaltstange, welche auf nachfolgende Getriebemittel einwirkt, um eine Kupplungsmuffe zur Einstellung eines gewünschten Betriebsmodus axial zu betätigen.

Das Einsatzgebiet der vorliegenden Erfindung erstreckt sich vornehmlich auf Elektrohandwerkzeuge, welche in verschiedenen Betriebsmodi betrieben werden können. So lässt sich beispielsweise ein Bohrhammer zwischen den Betriebsmodi Bohren, Schlagbohren oder Meißeln umschalten. Oftmals ist noch ein zusätzlicher Betriebsmodus zur Arretierung des Meißels vorgesehen. Gewöhnlich lässt sich ein Umschalten zwischen solchen Betriebsmodi über einen am Gehäuse des Elektrohandwerkzeugs angeordneten manuell betätigbaren Schalter mittels eines Getriebeschaltmechanismus vornehmen. Ein solcher Schalter kann beispielsweise als ein Schiebeschalter oder als ein im Rahmen der vorliegenden Erfindung interessierender Drehschalter ausgebildet sein.

### Stand der Technik

Aus der DE 103 58 032 A1 geht ein Elektrohandwerkzeug der hier interessierenden Art hervor, welches mehrere Betriebsmodi, nämlich Schlagbohren, Bohren und Meißeln/Hämmern, umfasst, die über einen von außen her manuell betätigbaren Auswahldrehschalter einstellbar sind, wobei eine Motorsteuerung für einen Elektromotor als Antriebseinheit vorgesehen ist, worüber in zumindest einem ersten Betriebsmodus mit einer ersten Auslaufzeit aktiv abgebremst wird, wobei der Elektromotor in zumindest einem zweiten Betriebsmodus in einer zweiten, von der ersten Auslaufzeit verschiedenen, Auslaufzeit abgebremst wird, um ein modusgerechtes Betriebsverhalten des Elektrohandwerkzeugs zu gewährleisten.

Gemäß dem allgemein bekannten Stand der Technik umfasst ein über einen solchen manuellen Auswahldrehschalter betätigbarer herkömmlicher Getriebemechanismus zur Auswahl eines gewünschten Betriebsmodus verschiedene entlang einer Wirkkette angeordnete Getriebemittel, insbesondere eine vom Auswahldrehschalter winkelverstellbare Schaltstange, welche über Betätigungsnocken auf einen Schaltstößel oder dergleichen zur Umwandlung der über die Anordnung der Betätigungsnocken der Schaltstange vorgegebenen Schaltstellung in eine translatorische Stellbewegung des Schaltstößels einwirkt, womit schließlich eine Kupplungsmuffe oder dergleichen zur Modusauswahl axial betätigt wird.

Oftmals ist der Schaltstößel in einer Führungsnut eines hiermit korrespondierenden ortsfesten Schaltblechs oder dergleichen entlang seiner translatorischen Stellbewegung geführt. Ein Verschieben des meist in Form einer Schaltplatte ausgebildeten Schaltstößels bewirkt eine Kopplung oder Trennung der Kupplungsmuffe vom Zahnrad einer geräteinternen Getriebeanordnung zur Bereitstellung der verschiedenen Betriebsmodi. Das notwendige Führungsspiel zwischen dem ortsfesten Schaltblech und der axial verschiebbaren Schaltplatte begünstigt ein Verkippen der Schaltplatte, was wiederum einen erhöhten Verschleiß im Kontaktbereich zur betätigenden Schaltstange verursacht. Außerdem ist mit der Verwendung einer herkömmlichen Schaltplatte nur eine einseitige Krafteinleitung der Betätigungskraft auf die Kupplungsmuffe möglich, wodurch eine erhöhte Gleitreibung an der Kupplungsmuffe entsteht, die einer entsprechend hohen Betätigungskraft bedarf.

Es ist daher die Aufgabe der vorliegenden Erfindung einen Getriebeschaltmechanismus der vorstehend beschriebenen Art dahingehend weiter zu verbessern, dass die Betätigungskraft mit einfachen technischen Mitteln verschleißarm und kraftflussgerecht übertragen wird.

### Offenbarung der Erfindung

Die Aufgabe wird ausgehend von einem Getriebeschaltmechanismus gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung an. Der nebengeordnete Anspruch 10 ist auf ein Elektrohandwerkzeug, insbesondere einen Bohrhammer, gerichtet, welcher mit einem erfindungsgemäßen Getriebeschaltmechanismus ausgestattet ist.

Die Erfindung schließt die technische Lehre ein, dass die Getriebemittel des Getriebeschaltmechanismus eine schwenkbare Schaltwippe umfassen, die einen von der Schaltstange betätigten ersten Wippenschenkel sowie einen auf die vorzugsweise federrückgestellte Kupplungsmuffe einwirkenden zweiten Wippenschenkel aufweist.

Mit anderen Worten bewirkt bei der erfindungsgemäßen Lösung ein Verdrehen des Getriebewahlschalters über die Schaltstange ein Betätigen der Schaltwippe, welche ortsfest schwenkbar gelagert eine Druckkraft auf die Kupplungsmuffe zur Einstellung des gewünschten Betriebsmodus ausübt. Dabei wird die Verschiebekraft der Kupplungsmuffe über den zugeordneten zweiten Wippenschenkel mit dem hierüber ausgeübten Hebelarm eingeleitet. Über eine optimale Dimensionierung der Hebelarmlängen beider Wippenschenkel lässt sich die schaltstangenseitige Betätigungskraft derart optimieren, dass die Betätigungsnocken der Schaltstange einem minimalen Reibverschleiß unterliegen. Durch das erfindungsgemäße Konzept einer schwenkgelagerten Schaltwippe wird die eingangs beschriebene Verkippungsproblematik längsgeführter Getriebemittel überwunden.

Gemäß einer bevorzugten Ausführungsform der Erfindung wird vorgeschlagen, dass sich die beiden Wippenschenkel beidseits einer zentralen Schwenklagerstelle der Schaltwippe erstrecken. Die zentrale Schwenklagerstelle ist dabei ortsfest gegenüber dem Werkzeuggehäuse angeordnet. Über eine Dimensionierung der Längen der beiden Wippenschenkel lassen sich die Getriebemittel an die erforderliche Betätigungskraft für die Kupplungsmuffe in Verbindung mit einem handhabbaren Betätigungsmoment des Auswahldrehschalters unter Berücksichtigung der gehäuseinternen Platzverhältnisse anpassen.

Im Hinblick auf den letztgenannten Aspekt ist der schaltstangeseitige erste Wippenschenkel und/oder der kupplungsmuffenseitige zweite Wippenschenkel vorzugsweise gabelförmig ausgebildet, und zwar mit bevorzugt zwei parallelen Gabelzinken, die seitens des distalen Endes zur symmetrischen Betätigungskrafteinleitung an der Schaltstange bzw. insbesondere der Kupplungsmuffe zur Anlage kommen. Durch die hierdurch bewirkte symmetrische Betätigungskrafteinleitung wird eine Verkippungsgefahr vermieden und eine leichtgängige Umschaltung zwischen verschiedenen Betriebsmodi erzielt.

Gemäß einer weiteren die Erfindung verbessernden Maßnahme wird vorgeschlagen, dass die Schwenklagerstelle nach Art einer Gleitlagerung ausgebildet ist, wobei die Schaltwippe zur Bildung der Schwenkachse über ein Paar nach axial innen oder außen gerichtete Achsstummel verfügt, die über einen hieran angeordneten Lagerbolzen mit einer je zugeordneten gehäuseseitigen Lagerstelle zusammenwirken. Der Lagerbolzen kann dabei aus einem Kunststoffmaterial bestehen, um diesen auf Schaltwippe, beispielsweise die Achsstummel der Schaltwippe, aufzustecken oder aufzupressen. Alternativ hierzu ist es jedoch auch möglich, den Lagerbolzen durch Anspritzen von Kunststoffmaterial an die Achsstummel der Schaltwippe zu erzeugen. Hierdurch bildet sich eine stoffschlüssige und insoweit verliersichere Bauteilverbindung aus und es ist keine Montage von Einzelbauteilen erforderlich.

Die vorgenannte Ausführung von Lagerbolzen eignet sich besonders im Zusammenhang mit einer Schaltwippe, die als Stanzbiegeteil aus einem Stahlblech gefertigt ist. Hierdurch lässt sich die Schaltwippe als Bauteil in einem oder - bei Verwendung eines Folgeverbundwerkzeugs - wenigen Fertigungsschritten herstellen, wobei der fertigungstechnische Aufwand zur Ausbildung eines funktionsgerechten Gleitlagerbolzens im Rahmen des nachfolgenden oder integrierten Fertigungsschritts minimal ist. Dank des vorzugsweise verwendeten Stahlwerkstoffs ist die Dauerfestigkeit des erfindungsgemäßen Getriebemittels sichergestellt.

Abgesehen von der fertigungstechnischen Ausführung ist die erfindungsgemäße Schaltwippe gemäß einer bevorzugten Ausführungsform abgewinkelt ausgebildet, wobei die beiden Wippenschenkel einen Wippenwinkel im Bereich zwischen 45° und 120°, vorzugsweise 90°, bilden. Hierdurch lässt sich zum einen eine bauraumsparende Integration im Zusammenwirken mit den übrigen Bauteilen realisieren. Zum anderen lässt sich durch die Abwinklung eine funktionsgerechte Positionierung der Schaltstange und damit des Auswahldrehschalters an einer Gehäuseseite im Zusammenhang mit einer in Werkzeuglängsrichtung verlaufenden Betätigungskraft der Kupplungsmuffe umsetzen.

Im Übrigen sei darauf hingewiesen, dass die Schaltstange in der gewählten Schaltposition vorzugsweise über Federmittel arretiert wird, welche beispielsweise als mit einer Schaltkulisse der Schaltstange zusammenwirkende Schnappfeder oder als druckfederbeaufschlagtes radial auf die Schaltstange einwirkendes Rastelement ausgebildet sein können. Ein über mindestens eine Druckfeder beaufschlagtes Rastelement sollte gehäuseseitig entlang des Federhubs geführt sein.

### Detailbeschreibung anhand Zeichnung

Weitere, die Erfindung verbessernde, Maßnahmen werden nachstehend gemeinsam mit der Beschreibung bevorzugter Ausführungsbeispiele der Erfindung anhand der Figuren näher dargestellt. Es zeigt:
- Fig. 1: eine perspektivische Außenansicht eines mit Getriebewahlschalter versehenen Elektrohandwerkzeugs,
- Fig. 2: eine schematisch perspektivische Ansicht auf den werkzeuginternen Getriebeschaltmechanismus von der Seite,
- Fig. 3: eine schematisch perspektivische Ansicht auf den werkzeuginternen Getriebeschaltmechanismus von oben,
- Fig. 4: eine perspektivische Detaildarstellung von Federmitteln zur Schaltstangenarretierung in einer ersten Ausführungsform, und
- Fig. 5: eine perspektivische Detaildarstellung von Federmitteln zur Schaltstangenarretierung in einer zweiten Ausführungsform.

Gemäß Fig. 1 umfasst ein als Bohrhammer ausgebildetes Elektrohandwerkzeug einen von außen her durch den Bediener zugänglichen und insoweit manuell betätigbaren Auswahldrehschalter 1 zur Auswahl zwischen verschiedenen Betriebsmodi des Bohrhammers, nämlich Bohren, Schlagbohren und Meißeln.

Gemäß Fig. 2 dient der Auswahldrehschalter 1 zur Winkelverstellung einer in einem Getriebegehäuse 2 drehbar gelagerten Schaltstange 3, welche über ihren angeformten Betägigungsnocken 4 auf eine schwenkbare Schaltwippe 5 einwirkt.

Die Schaltwippe 5 umfasst einen der Schaltstange 3 zugeordneten kurzen ersten Wippenschenkel 5a und einen einer Kupplungsmuffe 6 zugeordneten langen Wippenschenkel 5b. Die Kupplungsmuffe 6 wird über den langen Wippenschenkel 5b der Schaltwippe 5 axial zur Einstellung eines gewünschten Betriebsmodus in an sich bekannter Weise betätigt und ist gegenüberliegend von einer Rückstellfeder 8 beaufschlagt.

Die abgewinkelte Schaltwippe 5 schließt bei diesem Ausführungsbeispiel zwischen beiden Wippenschenkeln 5a und 5b einen Wippenwinkel von ca. 90° ein. Die Schaltwippe 5 ist ortsfest gegenüber einer am Getriebegehäuse 2 angeordneten zentralen Schwenklagerstelle 7 gelagert.

Gemäß Fig. 3 ist die Schwenklagerstelle 7 als Gleitlagerung ausgebildet. Hierfür sind an der Schaltwippe 5 zur Bildung der Schwenkachse ein Paar nach innen gerichtete Achsstummel 9a und 9b vorgesehen, die über hieran angeordnete Lagerbolzen 10a bzw. 10b mit einer je zugeordneten gehäuseseitigen Lagerschale 11a bzw. 11b zusammenwirken. Die Lagerbolzen 10a und 10b sind aus einem Kunststoffmaterial bestehend auf die Achsstummel 9a bzw. 9b aufgesteckt.

Ersichtlicherweise ist der schaltstangenseitige erste Wippenschenkel 5a gabelförmig ausgebildet und kommt dem entsprechend an zwei distalen Berührungsstellen mit der Schaltstange 3 in Kontakt. Dasselbe gilt hier auch für den zweiten Wippenschenkel 5b.

Gemäß Fig. 4 ist zur Arretierung der Schaltstange 3 in der gewählten Schaltposition eine Schnappfeder 12 vorgesehen, welche seitens des Gehäuses 2 fixiert ist und federnd auf eine Schaltkulisse der Schaltstange 3 einwirkt.

In Fig. 5 ist eine alternative Ausführungsform dargestellt, bei welcher ein gehäuseseitig geführtes Rastelement 13 vorgesehen ist, das über ein Paar von Druckfedern 14a und 14b gegen die Schaltstange 3 zur Arretierung in der jeweils gewählten Schaltposition einwirkt.

Die Erfindung ist nicht beschränkt auf die vorstehend beschriebenen bevorzugten Ausführungsbeispiele. Es sind vielmehr auch Abwandlungen hiervon denkbar, welche vom Schutzumfang der nachfolgenden Ansprüche mit umfasst sind. So ist es beispielsweise auch möglich, noch weitere Getriebemittel in die erfindungsgemäße Betätigungswirkkette mit einzufügen.

### Bezugszeichenliste

- 1: Auswahldrehschalter
- 2: Getriebegehäuse
- 3: Schaltstange
- 4: Betätigungsnocken
- 5: Schaltwippe
- 6: Kupplungsmuffe
- 7: Schwenklagerstelle
- 8: Rückstellfeder
- 9: Achsstummel
- 10: Lagerbolzen
- 11: Lagerschale
- 12: Schnappfeder
- 13: Rastelement
- 14: Druckfeder

## Patentansprüche

1. Getriebeschaltmechanismus zur Auswahl zwischen verschiedenen Betriebsmodi bei einem Elektrohandwerkzeug, umfassend einen manuell betätigbaren Auswahldrehschalter (1) zur Winkelverstellung einer mit mindestens einem angeformten Betätigungsnocken (4) versehenen Schaltstange (3), welche auf nachfolgende Getriebemittel einwirkt, um eine Kupplungsmuffe (6) zur Einstellung eines gewünschten Betriebsmodus axial zu betätigen,
**dadurch gekennzeichnet, dass** die Getriebemittel eine schwenkbare Schaltwippe (5) umfassen, die einen von der Schaltstange (3) betätigten ersten Wippenschenkel (5a) sowie einen auf die Kupplungsmuffe (6) einwirkenden zweiten Wippenschenkel (5b) aufweist.

2. Getriebeschaltmechanismus nach Anspruch 1, **dadurch gekennzeichnet, dass** sich die Wippenschenkel (5a, 5b) beidseits einer zentralen Schwenklagerstelle (7) der Schaltwippe (5) erstrecken.

3. Getriebeschaltmechanismus nach Anspruch 1 oder 2, **dadurch gekennzeichnet, dass** die Schaltwippe (5) als Stanzbiegeteil aus einem Stahlblech gefertigt ist.

4. Getriebeschaltmechanismus nach Anspruch 2 oder 3, **dadurch gekennzeichnet, dass** die Schwenklagerstelle (7) als Gleitlagerung ausgebildet ist, wobei die Schaltwippe (5) zur Bildung der Schwenkachse über ein Paar Achsstummel (9a, 9b) aufweist, die über einen hieran angeordneten Lagerbolzen (10a, 10b) mit einer je zugeordneten gehäuseseitigen Lagerschale (11a, 11b) zusammenwirken.

5. Getriebeschaltmechanismus nach Anspruch 3 oder 4, **dadurch gekennzeichnet, dass** die Lagerbolzen (10a, 10b) aus einem Kunststoffmaterial bestehend auf die Schaltwippe (5), insbesondere auf die Achsstummel (9a, 9b) der Schaltwippe (5) aufgesteckt oder angespritzt sind.

6. Getriebeschaltmechanismus nach einem der vorhergehenden Ansprüche, **dadurch gekennzeichnet, dass** der schaltstangenseitge erste Wippenschenkel (5a) und/oder der kupplungsmuffenseitige zweite Wippenschenkel (5b) gabelförmig ausgebildet ist und zwei parallele Gabelzinken aufweist, die seitens des distalen Endes zur symmetrischen Betätigungskrafteinleitung an der Schaltstange (3) beziehungsweise der Kupplungsmuffe (6) zur Anlage kommen.

7. Getriebeschaltmechanismus nach einem der vorhergehenden Ansprüche, **dadurch gekennzeichnet, dass** die Schaltwippe (5) abgewinkelt ausgebildet ist, wobei die beiden Wippenschenkel (5a, 5b) einen Wippenwinkel im Bereich zwischen 45° bis 120°, vorzugsweise 90°, bilden.

8. Getriebeschaltmechanismus nach einem der vorhergehenden Ansprüche, **dadurch gekennzeichnet, dass** zur Arretierung der Schaltstange (3) in einer gewählten Schaltposition ein gehäuseseitig geführtes Rastelement (13) vorgesehen ist, welches über mindestens eine Druckfeder (14a, 14b) gegen die Schaltstange (3) gepresst wird.

9. Getriebeschaltmechanismus nach einem der vorhergehenden Ansprüche, **dadurch gekennzeichnet, dass** die Kupplungsmuffe (6) axial stirnseitig gegenüberliegend der Schaltwippe (5) von einer Rückstellfeder (8) beaufschlagt ist.

10. Elektrohandwerkzeug, umfassend einen Getriebeschaltmechanismus zur Auswahl zwischen verschiedenen Betriebsmodi nach einem der vorhergehenden Ansprüche.
